# FASCICULE DE BREVET EUROPEEN

(11) **EP 0 743 099 B1**
(45) Date de publication et mention de la délivrance du brevet: **08.10.1997**
(21) Numéro de dépôt: 96400991.4
(22) Date de dépôt: 09.05.1996
(51) Int. Cl.: B05B 11/00

(54) **Ensemble de distribution pour un produit liquide ou pulvérulent, et procédé de fabrication de cet ensemble**
Spender-Baugruppe für ein flüssiges oder pulverförmiges Produkt, und Verfahren zur Herstellung dieser Baugruppe
Dispensing assembly for liquid or powder material and method for manufacturing the same

(30) Priorité: 18.05.1995 FR 9505921
(43) Date de publication de la demande: 20.11.1996
(73) Titulaire: L'OREAL, 75008 Paris (FR)
(72) Inventeur: De Laforcade, Vincent, 78120 Rambouillet (FR)
(74) Mandataire: Lhoste, Catherine

(56) Documents cités:
- WO-A-92/01551
- WO-A-93/15995
- US-A- 4 602 728

## Description

La présente invention se rapporte à un ensemble de distribution comportant un récipient, destiné à contenir un produit liquide, gélifié ou pâteux, ainsi qu'à un procédé de fabrication de cet ensemble.

Ce récipient est destiné, plus particulièrement, à contenir un produit cosmétique, pharmaceutique, ménager ou alimentaire, tel que par exemple un shampooing, un lait corporel, un antiseptique, un détergent ou encore de la moutarde.

Ce récipient se présente, notamment sous la forme d'un flacon comportant une tête de distribution intégrée. La tête de distribution, selon l'invention est généralement équipée d'un organe de distribution, tel qu'une pompe, escamotée dans le corps du récipient, contenant le produit.

On connaît, par exemple par le document WO-A-93/15 995, un récipient comportant un corps muni d'une tête de pulvérisation, escamotable dans le corps du récipient. La tête de pulvérisation est montée sur une zone du corps en forme de tronc de cône comportant une grande et une petite section, rentrant dans le corps du récipient en position de stockage à vide, notamment après l'épuisement du produit, de façon que le tronc de cône s'étend de sa grande section à sa petite section vers l'intérieur du récipient. Lors de l'utilisation, on tire le tronc de cône portant le bec verseur vers l'extérieur du corps ; le tronc de cône effectue ainsi une sorte de retroussement. Pendant la distribution du produit, le tronc de cône se trouve donc retroussé vers l'extérieur du récipient, et l'escamotage de la tête de distribution est réalisé en vue de réduire le volume du récipient, lorsque celui-ci est vide.

La présente invention a pour objet un récipient distributeur qui, contrairement au récipient de l'art antérieur, est muni d'un organe de distribution solidaire d'un col en forme de tronc de cône escamoté non seulement pendant le transport mais aussi pendant l'utilisation. Ce tronc de cône s'étend vers l'extérieur du récipient lors du remplissage du récipient et lors du montage de l'organe de distribution sur le récipient. Le retroussement du tronc de cône vers l'intérieur du corps du récipient est réalisé avant la première utilisation du dispositif. Dans cette configuration retroussée, le récipient distributeur de l'invention a une forme particulièrement compacte, ce qui est avantageux, et permet la réduction du volume et des frais d'emballage et de stockage.

En plus des avantages mentionnés ci-dessus, le dispositif de l'invention présente un bel aspect esthétique.

De façon plus précise, l'invention se rapporte à un ensemble de distribution de produit comprenant un récipient en forme de flacon ayant un corps à fond fermé ; un col en tronc de cône ayant une grande section et une petite section, la grande section étant rattachée à une extrémité opposée au fond du récipient et la petite section étant rattachée à un goulot ; un organe de distribution monté sur le goulot du récipient communiquant avec un orifice de distribution ; des moyens d'actionnement de l'organe de distribution pour provoquer la distribution d'une dose de produit contenu dans le récipient, le goulot s'étendant vers l'extérieur du récipient et le tronc de cône s'étendant vers l'intérieur du corps du récipient, de sorte que le goulot et au moins une partie de l'organe de distribution sont logés à l'intérieur du tronc de cône, pendant l'utilisation de l'ensemble, tout en permettant l'actionnement de l'organe de distribution.

Avantageusement, l'organe de distribution est une pompe de distribution à tige d'actionnement émergente ayant une course de manoeuvre déterminée. La pompe est fixée au goulot par un élément de fixation, par exemple à l'aide d'une bague vissée ou claquée ayant une hauteur déterminée. Avantageusement, le col a une hauteur sensiblement égale à celle de la course de la pompe augmentée de la hauteur de l'élément de fixation. La pompe peut être munie d'un tube plongeur s'étendant jusqu'au fond du récipient.

De préférence, la tige de pompe est raccordée à une tête de distribution qui constitue les moyens d'actionnement de la pompe.

Selon une forme d'exécution particulière de l'invention, le corps de récipient a une forme de segment de calotte sphérique, et la tête de distribution a, dans ce cas, une forme de segment sphérique complémentaire au segment du corps, de sorte que la tête de distribution et le corps du récipient s'inscrivent dans une sphère, formant ainsi un ensemble compact. Avantageusement, la tête de distribution et le corps du récipient se trouvent à une distance égale ou supérieure à celle de la course de la tige de pompe. ll est bien entendu, que le corps peut avoir toute forme imaginable, par exemple la forme d'un cylindre, d'un cube, etc.

Avantageusement, la tête de distribution peut comporter un cache cylindrique dont la hauteur correspond sensiblement à la distance de la course de la pompe, lorsqu'elle est actionnée, ce cache s'étendant en direction de la pompe de distribution. Ainsi, le goulot et le col du récipient, la pompe et la bague de fixation restent invisibles de l'extérieur.

Afin de faciliter la distribution du produit et pour éviter des salissures du corps, la tête de distribution peut comporter un bec distributeur muni de l'orifice de distribution, ce bec s'étendant radialement par rapport à un axe du corps, notamment de symétrie. La tête de distribution est traversée, avantageusement, par un canal de distribution reliant l'orifice de distribution à la tige de pompe.

De préférence, le tronc de cône s'étend de sa grande section à sa petite section vers l'intérieur du corps du récipient.

La présente invention se rapporte également à un procédé de fabrication et de conditionnement de l'ensemble décrit ci-dessus, consistant à effectuer successivement les étapes suivantes :
- soufflage d'un récipient ayant un corps à fond fermé comportant un col en tronc de cône ayant une grande section et une petite section, la grande section étant rattachée à l'extrémité opposée au fond du récipient et la petite section étant rattachée à un goulot, ce cône s'étendant vers l'extérieur du corps du récipient et étant prolongé par le goulot, du côté de sa petite section ;
- remplissage du récipient d'une quantité de produit appropriée ;
- fixation de l'organe de distribution sur le goulot du récipient;
- montage des moyens d'actionnement de l'organe de distribution, et
- enfoncement, par pression sur les moyens d'actionnement, du col vers l'intérieur du récipient, de façon à placer le goulot et au moins une partie de l'organe de distribution à l'intérieur du tronc de cône.

Par cette dernière opération, on obtient donc un retroussement du col d'une position extérieure vers une position intérieure, par rapport au corps du récipient.

Avantageusement, le corps du récipient est obtenu par soufflage d'un matériau thermoplastique tel que le polypropylène ou le polyéthylène, les moyens d'actionnement étant moulés, par exemple, en polypropylène.

Pour mieux faire comprendre la présente invention, on va décrire maintenant, à titre d'exemple purement illustratif et nullement limitatif, un mode de réalisation de l'ensemble de distribution conforme à l'invention, représenté sur les dessins annexés.

La figure 1 représente une coupe axiale du récipient distributeur, selon l'invention, en position d'utilisation.

La figure 2 représente une coupe axiale du récipient de la figure 1, pendant son conditionnement.

En référence à la figure 1, on peut voir un ensemble de distribution comportant un corps de récipient 2 surmontée d'une tête de distribution 9 constituant des moyens d'actionnement. Le récipient 2 est pourvu d'un axe de symétrie A. Le corps du récipient 2 comprend un fond fermé 4, une paroi latérale périphérique 21 raccordée au fond et un plateau annulaire 11 qui forme une extrémité supérieure du récipient qui est raccordé à la paroi latérale. Le récipient 2 et la tête 9 s'inscrivent dans une sphère S de la manière suivante. Le corps du récipient a la forme d'un segment de sphère dont une première coupe S₁ définit le fond 4. Une seconde coupe S₂, parallèle à la première, définit le plateau annulaire supérieur 11. La paroi périphérique latérale 21 qui fait partie de la surface de la sphère S relie le fond 4 au plateau 11, par un bord externe circulaire 31.

La tête de distribution 9 présente une forme de calotte ou segment de sphère, complémentaire à la forme du corps du récipient 2 et chapeautant celui-ci ; ainsi, la surface externe de la tête fait partie, également, de la surface de la sphère S. Elle comprend une base circulaire 98 située à la distance h du plateau 11.

Une troisième coupe S₃ de la sphère S, parallèle aux deux premières coupes S₁ et S₂, définit la base 98 circulaire de la tête de distribution 9. La tête de distribution comporte, en outre, un bec 96 s'étendant radialement au delà de la base 98. Ce bec a une orientation perpendiculaire à l'axe A. Il est traversé par un canal de distribution coudé 91 se terminant à l'extérieur par un orifice de distribution 92. Le canal 91 a une branche 93 intérieure, orientée suivant l'axe A. Cette branche 93 se termine par un embout central creux 95 dans lequel est engagée à force la tige 10 de la pompe 7.

Le plateau 11 du récipient 2 présente un bord interne circulaire 32 de plus petit diamètre que le bord externe 31. A ce bord interne est raccordée la paroi tronconique d'un col 5 s'étendant vers l'intérieur du récipient, formant une cuvette de révolution en forme de tronc de cône. Ce tronc de cône, de hauteur D, est fermé par un fond circulaire 12, dont le diamètre est inférieur à celui du bord interne circulaire 31 du plateau 11. Le fond 12 est pourvu d'une ouverture 13, prolongée vers l'extérieur par un goulot cylindrique 6 de même diamètre que l'ouverture 13. Ce goulot 6 s'étend sensiblement jusqu'à la moitié de la hauteur D de la cuvette. Dans ce goulot est insérée une pompe 7, fixée au goulot 6 à l'aide une bague de fixation 8 de hauteur H. La pompe 7 comporte une tige d'actionnement et de distribution 10, dont la course d'actionnement est représentée par la référence h.

En appuyant sur la tête de distribution 9 et en enfonçant celle-ci de la distance h suivant la direction de l'axe A, on sollicite la tige d'actionnement 10 provoquant la distribution d'une dose de produit.

Avantageusement, la hauteur du tronc de cône D est sensiblement égale à la course h de la pompe, augmentée de la hauteur H de la bague de fixation 8 de la pompe. Ici, la fixation a été effectuée par vissage de la bague 8 sur le goulot 6, la bague comportant un filetage interne 81 coopérant avec un filetage externe 61 du goulot. Il est possible, également, d'effectuer la fixation de la bague sur le goulot par claquage, ou par tout autre moyen convenable.

Intérieurement, la tête de distribution 9 comporte, en outre, une jupe cylindrique 94 formant cache pour la pompe 7 et la tige d'actionnement 10. Le diamètre interne de ce cache est supérieur à celui de la pompe 7, et inférieur à celui du bord 32. Son hauteur est au moins égale à la course h de la pompe.

Le conditionnement de cet ensemble de distribution sera illustré plus en détail, ci-après, avec référence à la figure 2.

Comme montré sur cette figure, on utilise un récipient 2 comportant un col tronconique 5 et un goulot cylindrique 6 s'étendant vers l'extérieur du récipient 2, la grande section du col étant solidaire du récipient 2, et la petite section du col étant solidaire du goulot 6. Ce récipient 2 est rempli d'une quantité convenable du produit à distribuer, en prenant soin de laisser un volume d'air libre, ce volume correspondant au volume du col 5.

Ensuite, on fixe la pompe 7 sur le goulot 6 du récipient à l'aide de la bague 8. On met alors en place les moyens d'actionnement 9, de façon à engager la tige 10 de la pompe 7 dans l'embout creux 95 de ceux-ci. Par la suite, on exerce une pression sur les moyens d'actionnement de façon à enfoncer le col tronconique 5 à l'intérieur du récipient 2. Lors de cette opération, le col 5 se retrousse, et la pompe 7 avec sa bague de fixation 8 se trouve à l'intérieur du col 5. On se trouve alors dans la configuration montrée sur la figure 1, et l'ensemble de distribution est prêt à l'emploi.

Pour distribuer une dose de produit, l'utilisateur appuie axialement plusieurs fois sur la tête de distribution 9, afin d'amorcer la pompe, comme indiqué par la flèche F. Par ailleurs, l'amorçage de la pompe est facilité, du fait d'une surpression régnant à l'intérieur du récipient 2 à la suite de l'enfoncement du col 5, car cette opération diminue le volume effectif du récipient. Après l'amorçage de la pompe, chaque actionnement de la tête de distribution 9 provoque l'éjection d'une dose de produit.

Il est possible de prévoir un moyen de verrouillage (non représenté) de la tête de distribution 9, pour immobiliser celle-ci, par exemple pendant le transport ou le stockage de l'ensemble.

## Revendications

1. Ensemble de distribution de produit comprenant un récipient (2) ayant un corps (3) à fond (4) fermé ; un col en tronc de cône (5) ayant une grande section (52) et une petite section (54), la grande section (52) étant rattachée à une extrémité (32) opposée au fond (4) du récipient et la petite section (54) étant rattachée à un goulot (6) ; un organe de distribution (7) monté sur le goulot (6) du récipient communiquant avec un orifice de distribution (92) ; des moyens d'actionnement (9, 10) de l'organe de distribution (7) pour provoquer la distribution d'une dose de produit contenu dans le récipient (2), caractérisé en ce que, pendant l'utilisation de l'ensemble, le goulot (6) s'étend vers l'extérieur du récipient et le tronc de cône (5) s'étend vers l'intérieur du corps (3) du récipient, de sorte que le goulot (6) et au moins une partie de l'organe de distribution (7) sont logés à l'intérieur du tronc de cône (5), tout en permettant l'actionnement de l'organe de distribution (7).

2. Ensemble selon la revendication 1, caractérisé en ce que l'organe de distribution (7) est une pompe ayant une course de manoeuvre (h), la pompe étant fixée au goulot par un élément de fixation (8) ayant une hauteur (H), le col (5) ayant une hauteur (D) sensiblement égale à celle de la course (h) de la pompe augmentée de la hauteur (H) de l'élément de fixation (8).

3. Ensemble selon la revendication 1 ou 2, caractérisé en ce que le corps de récipient (3) a une forme de segment de calotte sphérique s'inscrivant, avec les moyens d'actionnement (9), dans une sphère.

4. Ensemble selon la revendication 2 ou 3, caractérisé en ce que les moyens d'actionnement (9) comportent un cache cylindrique (94) dont la hauteur correspond sensiblement à la course (h) de la pompe, ce cache (94) s'étendant en direction de l'organe de distribution (7).

5. Ensemble selon l'une des revendications 1 à 4, caractérisé en ce que les moyens d'actionnement (9) comportent un bec distributeur (96) muni de l'orifice de distribution s'étendant radialement par rapport à un axe (A) du corps (3).

6. Ensemble selon l'une des revendications 1 à 5, caractérisé en ce que le tronc de cône (5) s'étend de sa grande section (52) à sa petite section (54) vers l'intérieur du corps du récipient.

7. Procédé de fabrication et de conditionnement d'un ensemble conforme aux revendications 1 à 6, consistant à effectuer successivement les étapes suivantes :
- soufflage d'un récipient (2) ayant un corps (3) à fond fermé (4) comportant un col en tronc de cône (5) ayant une grande section (52) et une petite section (54), la grande section étant rattachée à l'extrémité opposée au fond du récipient et la petite section étant rattachée à un goulot (6), ce cône s'étendant vers l'extérieur du corps (3) du récipient et étant prolongé par le goulot( 6), du côté de sa petite section (54) ;
- remplissage du récipient (2) d'une quantité de produit appropriée ;
- fixation de l'organe de distribution (7) sur le goulot (6) du récipient;
- montage des moyens d'actionnement (9, 10) de l'organe de distribution (7), et
- enfoncement, par pression sur les moyens d'actionnement (9), du col (5) vers l'intérieur du récipient (2), de façon à placer le goulot (6) et au moins une partie de l'organe de distribution (7) à l'intérieur du tronc de cône.

8. Procédé selon la revendication 7, caractérisé en ce que le récipient (2) est muni d'un col (5) apte à être retroussé par enfoncement.

## Claims

1. Assembly for dispensing product, comprising a container (2) having a body (3) with a closed end wall (4); a cone-frustum-shaped throat (5) having a large cross section (52) and a small cross section (54), the large cross section (52) being attached to an opposite end (32) from the end wall (4) of the container and the small cross section (54) being attached to a neck (6); a dispensing member (7) mounted on the neck (6) of the container communicating with a dispensing orifice (92); means (9, 10) for actuating the dispensing member (7) to cause dispensing of a dose of product contained in the container (2), characterized in that while the assembly is being used the neck (6) stretches towards the outside of the container and the cone frustum (5) stretches towards the inside of the body (3) of the container so that the neck (6) and at least part of the dispensing member (7) are housed inside the cone frustum (5), while at the same time allowing actuation of the dispensing member (7).

2. Assembly according to Claim 1, characterized in that the dispensing member (7) is a pump having an operating stroke (h), the pump being fixed to the neck by a fixing element (8) having a height (H), the throat (5) having a height (D) substantially equal to that of the stroke (h) of the pump increased by the height (H) of the fixing element (8).

3. Assembly according to Claim 1 or 2, characterized in that the container body (3) has the shape of a segment of a spherical cup which, together with the actuating means (9), lies within the outline of a sphere.

4. Assembly according to Claim 2 or 3, characterized in that the actuating means (9) include a cylindrical cover (94), the height of which corresponds substantially to the stroke (h) of the pump, this cover (94) stretching towards the dispensing member (7).

5. Assembly according to one of Claims 1 to 4, characterized in that the actuating means (9) include a dispensing spout (96) equipped with the dispensing orifice stretching radially with respect to an axis (A) of the body (3).

6. Assembly according to one of Claims 1 to 5, characterized in that the cone frustum (5) stretches from its large cross section (52) to its small cross section (54) towards the inside of the body of the container.

7. Process for manufacturing and making ready an assembly in accordance with Claims 1 to 6, consisting in carrying out, in succession, the following steps:
- blow-moulding a container (2) having a body (3) with a closed end wall (4) including a cone-frustum-shaped throat (5) having a large cross section (52) and a small cross section (54), the large cross section being attached to the opposite end from the end wall of the container and the small cross section being attached to a neck (6), this cone stretching towards the outside of the body (3) of the container and being extended by the neck (6) on the same side as its small cross section (54);
- filling the container (2) with an appropriate amount of product;
- fixing the dispensing member (7) on the neck (6) of the container;
- mounting means (9, 10) for actuating the dispensing member (7), and
- driving the throat (5) towards the inside of the container (2) by pressing on the actuating means (9), so as to place the neck (6) and at least part of the dispensing member (7) inside the cone frustum.

8. Method according to Claim 7, characterized in that the container (2) is equipped with a throat (5) which can be driven into a tucked-in position.

## Patentansprüche

1. Spender-Baugruppe für ein Produkt, mit einem Behälter (2), der einen Körper (3) mit geschlossenem Boden (4) aufweist; einen kegelstumpfförmigen Hals (5) mit einem großen Querschnitt (52) und einem kleinen Querschnitt (54), wobei der große Querschnitt (52) an ein Ende (32) angesetzt ist, das dem Boden (4) des Behälters gegenüberliegt, und der kleine Querschnitt (54) an einem Flaschenhals (6) angesetzt ist; ein Spenderorgan (7), das auf dem Flaschenhals (6) des Behälters angebracht ist und mit einer Spenderöffnung (92) in Verbindung steht; Betätigungsmittel (9, 10) für das Spenderorgan (7), um die Ausgabe einer Dosis des Produktes, das im Behälter (2) enthalten ist, hervorzurufen, dadurch gekennzeichnet, daß während der Benutzung der Baugruppe sich der Flaschenhals (6) zur Außenseite des Behälters und der Kegelstumpf (5) sich zur Innenseite des Körpers (3) des Behälters derart erstreckt, daß der Flaschenhals (6) und mindestens ein Teil des Spenderorgans (7) im Inneren des Kegelstumpfes (5) angeordnet sind, während gleichzeitig die Betätigung des Spenderorgans (7) gestattet ist.

2. Baugruppe nach Anspruch 1, dadurch gekennzeichnet, daß das Spenderorgan (7) eine Pumpe ist, die einen Betätigungs-Bewegungsweg (h) aufweist, die Pumpe am Flaschenhals durch ein Betätigungselement (8) mit einer Höhe (H) befestigt ist und der Hals (5) eine Höhe (D) aufweist, die im wesentlichen gleich ist der des Bewegungsweges (h) der Pumpe, vergrößert um die Höhe (H) des Befestigungselements (8).

3. Baugruppe nach Anspruch 1 oder 2, dadurch gekennzeichnet, daß der Körper (3) des Behälters die Form eines Kugelkalottensegments aufweist und sich zusammen mit den Betätigungsmitteln (9) einer Kugel einbeschreibt.

4. Baugruppe nach Anspruch 2 oder 3, dadurch gekennzeichnet, daß die Betätigungsmittel (9) eine zylindrische Abdeckung (94) aufweisen, deren Höhe im wesentlichen dem Bewegungsweg (h) der Pumpe entspricht, wobei sich die Abdeckung (94) in Richtung des Spenderorgans (7) erstreckt.

5. Baugruppe nach einem der Ansprüche 1 bis 4, dadurch gekennzeichnet, daß die Betätigungsmittel (9) einen Spenderschnabel (96) aufweisen, der mit der Spenderöffnung versehen ist uns sich in Bezug auf eine Achse (A) des Körpers (3) radial erstreckt.

6. Baugruppe nach einem der Ansprüche 1 bis 5, dadurch gekennzeichnet, daß sich der Kegelstumpf (5) von seinem großen Querschnitt (52) bis zu seinem kleinen Querschnitt (54) zur Innenseite des Körpers des Behälters hin erstreckt.

7. Verfahren zur Herstellung und zur Aufbereitung einer Baugruppe nach den Ansprüchen 1 bis 6, das darin besteht, daß man aufeinanderfolgend die folgenden Schritte bewirkt:
- Blasen eines Behälters (2) mit einem Körper (3) mit geschlossenem Boden (4), der einen kegelstumpfförmigen Hals (5) mit einem großen Querschnitt (52) und einem kleinen Querschnitt (54) aufweist, wobei der große Querschnitt an das dem Boden des Behälters gegenüberliegende Ende angesetzt ist und der kleine Querschnitt an einem Flaschenhals (6) angesetzt ist, und wobei sich dieser Kegel zur Außenseite des Körpers (3) des Behälters erstreckt und durch den Flaschenhals (6) auf der Seite seines kleinen Querschnitts (54) verlängert ist;
- Füllen des Behälters (2) mit einer Menge an geeignetem Produkt;
- Befestigen des Spenderorgans (7) auf dem Flaschenhals (6) des Behälters;
- Anbringen der Betätigungsmittel (9, 10) des Spenderorgans (7); und
- Eindrücken des Halses (5) zur Innenseite des Behälters (2) hin durch Druck auf die Betätigungsmittel (9), so daß man den Flaschenhals (6) und mindestens einen Teil des Spenderorgans (7) im Inneren des Kegelstumpfes anordnet.

8. Verfahren nach Anspruch 7, dadurch gekennzeichnet, daß der Behälter (2) mit einem Hals (5) versehen ist, der dazu eingerichtet ist, durch Eindrücken umgestülpt zu werden.
